# EUROPÄISCHE PATENTSCHRIFT

(11) **EP 1 155 851 B1**
(45) Veröffentlichungstag und Bekanntmachung des Hinweises auf die Patenterteilung: **31.01.2007**
(21) Anmeldenummer: 01111604.3
(22) Anmeldetag: 12.05.2001
(51) Int. Cl.: B41F 33/00

(54) **Ferndiagnose- und -wartungseinrichtung**
Remote diagnostic- and maintenance device
Dispositif de diagnostic et de manutention à distance

(30) Priorität: 17.05.2000 DE 10025518
(43) Veröffentlichungstag der Anmeldung: 21.11.2001
(73) Patentinhaber: Koenig & Bauer Aktiengesellschaft, 97080 Würzburg (DE)
(72) Erfinder: Hänel, Frank, 01689 Weinböhla (DE); Schottke, Sven, 01139 Dresden (DE)

(56) Entgegenhaltungen:
- EP-A- 0 727 313

## Beschreibung

Durch die EP 0 727 313 A1 ist eine Druckmaschine mit mehreren Baueinheiten bekannt, die in Verbindung mit einer Ferndiagnose- und Fernwartungsstation, in der ein Monitor installiert ist, steht, wobei die Druckmaschine über Datenverbindungen mit der Ferndiagnose- und Fernwartungsstation verbunden ist, ein in einem Steuerpult der Druckmaschine integriertes oder in der Nähe des Steuerpultes angeordnetes, einen Rechner umfassendes Video- und Audiokommunikationssystem vorgesehen ist, das über Video- und/oder Audiokanäle mit einzelnen Baueinheiten der Druckmaschine verbunden ist und der Rechner die von der Druckmaschine empfangenen Video- und/oder Audiodaten für die Übertragung über die Datenverbindungen aufbereitet und welches die Video- und/oder Audiodaten an dem Monitor der Ferndiagnose- und Fernwartungsstation anzeigbar sind.

Nachteilig ist der hohe Aufwand für die Ausstattung jeder fernzuwartenden Druckmaschine mit einem AudioNideosystem, die mangelnde Flexibilität und Qualität sowie die nicht praxisgerechte Bedienung.

Aufgabe der Erfindung ist die Schaffung einer erweiterungsfähigen Ferndiagnose- und -wartungseinrichtung zur Verbesserung der aus dem Stand der Technik bekannten Nachteile mit geringem Aufwand für hohe Qualitätsansprüche.

Erfindungsgemäß wird die Aufgabe durch den Gegenstand des ersten Patentanspruchs gelöst, zweckmäßige Ausgestaltungen sind in den Unteransprüchen offenbart.

Die erfinderische Lösung wird nachfolgend an einem Ausführungsbeispiel näher erläutert. Die Zeichnung zeigt in
Fig. 1 Ferndiagnose- und -wartungseinrichtung
Fig. 2 Umschalteinrichtung

Die in Fig. 1 dargestellten Druckmaschinen 1 sind jeweils mit einem Leitstand 2 verbunden. Es ist auch möglich, die Leitstände von Beistellungen zur Druckmaschine und/oder die Beistellungen, beispielsweise einen Farbabstimmtisch anzusteuern.

Jeder Leitstand 2 enthält einen Rechner 3, einen Monitor 4, einen Umsetzer 13 und einen Abstimmtisch 5. Die Leitstände 2 sind mit einem Druckereinetzwerk 6 verbunden. Das Druckereinetzwerk 6 und/oder der Leitstand 2 ist mit einem Rechner und einem Video/Audio-Arbeitsplatz 7 oder das Druckereinetzwerk ist nur mit einem Server ausgestattet.
In der Fig. 1 ist das Druckereinetzwerk 6 mit einem integrierten Video/Audio-Arbeitsplatz 7 dargestellt. Der Video/Audio-Arbeitsplatz 7 enthält neben dem Rechner eine Kamera 8 sowie eine Sprech-/Höreinrichtung 9.
Mit dem Druckereinetzwerk 6 ist eine Ferndiagnose- und -wartungsstation 10 verbunden, wobei diese Station als Fernwartungsgateway ausgebildet ist und ebenfalls mit einem Fernwartungsrechner 16 und einem Video/ Audio-Arbeitsplatz 7 ausgestattet ist. Vorzugsweise ist nur die Ferndiagnose- und -wartungsstation 10 mit einem Audio/Video-Arbeitsplatz 7 ausgestattet.
Die als Fernwartungsgateway ausgebildete Ferndiagnose- und -wartungsstation 10 ist über mindestens eine ISDN -S₀-Leitung 11 mit einer Servicestation 12, die sich beispielsweise im Hause des Druckmaschinenherstellers befindet, verbunden. Die Servicestation 12 ist ebenfalls mit einem Rechner sowie einer Sprech- und Höreinrichtung verbunden.
Die Ferndiagnose- und -wartungsstation 10 enthält neben dem Fernwartungsrechner 16 eine Wartungseinrichtung 17, ein Gateway 18, ein Video-Multimediasystem 14 sowie eine Umschalteinrichtung 15.
Die ISDN-Leitung 11 ist als Mehrkanalleitung beispielsweise als ein S₀ -Anschluss mit zwei B-Kanälen ausgebildet, wobei die Kanäle zur Signalübertragung getrennt und parallel geschaltet nutzbar sind. Beispielsweise kann ein Kanal für die Wartung und der andere Kanal für die Audio/Video-Übertragung genutzt werden. Damit ist zeitgleich mit der Audio/Video-Übertragung eine Fernwartung der Druckmaschine von der Servicestation 12 aus möglich. Zur Erhöhung der Qualität der Videoübertragung sind aber auch die zwei Kanäle parallel schaltbar.

Das Handling der Kanäle wird durch ein DSS-Protokoll und eine Umschalteinrichtung 15 realisiert (Fig.2).
Von dem Multimediasystem 14 sind Aufnahmen einer nicht fest installierten Digitalkamera verarbeitbar. Insbesondere ist es möglich, Teile von aufgenommenen Videosequenzen außerhalb der Videokonferenz zu schneiden, zu bearbeiten und als Datei im Format *•AVI abzuspeichern, zu komprimieren und dann in hoher Qualität an die Servicestation 12 zu übertragen.

Die Bedienung des Fernwartungs- und Videokonferenzsystems erfolgt zur Bedienerleichterung von einer gemeinsamen Bedienoberfläche aus.
Die an der Ferndiagnose- und -wartungsstation 10 anliegende ISDN-Leitung 11 bildet sich aus mindestens einem S₀-Anschluss mit je zwei Kanälen und versorgt mindestens drei Hausapparatanschlüsse MSN1-3. Die zwei Kanäle und die drei Hausapparatanschlüsse sind auf sechs Umschalter 15.1-15.6 der Umschalteinrichtung 15 geführt, wobei dem zweiten Hausapparatanschluss MSN2 der Anschluss Multimediasystem 14 (Videokonferenz), dem ersten Hausapparatanschluss MSN1 der Anschluss Wartungseinrichtung 17 (Fernwartung der Ferndiagnose- und -wartungsstation 10) und dem dritten Hausapparatanschluss MSN3 der Anschluss Gateway 18 (Fernwartung Leitstand) zugeordnet ist.

Der erste Umschalter 15.1 verbindet für den Fall, dass er eingeschaltet ist (Zustand 1), den Hausapparatanschluss MSN2 mit dem Anschluss Wartungseinrichtung 17, d.h. es ist eine Fernwartung der Ferndiagnose- und -wartungsstation 10 möglich.

Der zweite Umschalter 15.2 verbindet für den Fall, dass er eingeschaltet ist (Zustand 1), den Hausapparatanschluss MSN3 mit dem Gateway 18, d.h. es ist die Fernwartung der Leitstände 2 einschließlich Druckmaschine möglich.

Der dritte Umschalter 15.3 verbindet für den Fall, dass er eingeschaltet ist (Zustand 1), den Hausapparatanschluss 2 mit dem Anschluss Wartungseinrichtung 17 und dem Anschluss Gateway 18, damit ist die Fernwartung der Leitstände 2 und der Ferndiagnose- und -wartungsstation 10 möglich.

Dem vierten Umschalter 15.4 ist ein Sparschalter Ein 19 und ein Sparschalter Aus 20 nachgeordnet, dessen Ausgänge auf das Multimediasystem 14 geführt sind. Der Sparschalter Ein 19 ist eingangsseitig über den vierten Umschalter 15.4 und den fünften Umschalter 15.5 mit dem Hausapparatanschluss MSN1, über den vierten Umschalter 15.4 mit dem Hausapparatanschluss MSN3 sowie über den sechsten Umschalter 15.6 mit dem Hausapparatanschluss MSN1 verbunden. Der Sparschalter Aus 20 ist eingangsseitig über den vierten Umschalter 15.4 und den fünften Umschalter 15.5 mit dem Hausapparatanschluss MSN 1 verbunden.

Der sechste Umschalter 15.6 verbindet für den Fall, dass er eingeschaltet ist, den Hausapparatanschluss MSN2 mit dem Anschluss Wartungseinrichtung 17.
Das Gateway 18 der Ferndiagnose- und -wartungsstation 10 ist mit dem Druckereinetzwerk 6 und damit mit den Leitständen 2 der Druckmaschine 1 verbunden.

Im Leitstand ist ein Umsetzer 13 integriert, der das für die Übertragung verwendete TCP/IP oder Netbios-Protokoll in gängige an der Druckmaschine vorhandene Betriebssysteme umsetzt, dabei ist es möglich, dass mit Leitständen kommuniziert werden kann, die unterschiedliche Betriebssysteme, beispielsweise OS/2; WIN NT; WIN 95/98; WIN 3.11; DOS, besitzen.

Alternativ zur ISDN-S₀-Leitung 11 kann die Datenübertragung zwischen Servicestation und Ferndiagnose- und Fernwartungsstation 10 auch über eine UMTS-Verbindung 11 erfolgen. Hierbei können die Umschalter 15.1 bis 15.6 im Gegensatz zur Übertragung mittels ISDN-S₀ -Leitung, bei der eine funktionsgebundene Kanalbündelung über eine Umschalteinrichtung mit mehreren zugewiesenen MSN-Nummern erfolgt, unter Ausnutzung der für die Übertragung zur Verfügung stehenden maximalen Bandbreite von beispielsweise 2 Mbit/s eine dynamische Bandbreitenaufteilung in Abhängigkeit vom momentan zu übertragenden Datenvolumen realisieren (Fig.3).

Mit der Ferndiagnose- und -wartungsstation 10 ist die Realisierung folgender Funktionen möglich:
- Videokonferenz,
- Videoerstellung- und -bearbeitung,
- Fernwartung,
- Start der Videokonferenz und der Fernwartung aus einer gemeinsamen Bedienoberfläche heraus,
- Videokonferenz zeitgleich mit Fernwartung,
- Protokollierung ein- und ausgehender Fernwartungen und Videokonferenzen,
- Netzwerkübersicht zur Anzeige der in der Druckerei vorhandenen Druckmaschinen,
- Servicemode zur Anpassung des Systems an das druckereispezifische Betriebssystem.
- Bei Einsatz der Servicestation 12 und der Ferndiagnose und -wartungsstation 10 und bei Verbindung der einzelnen Leitstände über ein druckereiinternes Netzwerk 7 (Ethernet) ist es möglich, alle Druckmaschinen und auch die Ferndiagnose- und -wartungsstation über eine gemeinsame externe Verbindung fernzuwarten.

### Bezugszeichenaufstellung

- 1: Druckmaschine
- 2: Leitstand
- 3: Rechner
- 4: Monitor
- 5: Abstimmtisch
- 6: Druckerei-Netzwerk
- 7: Video/Audio-Arbeitsplatz
- 8: Kamera
- 9: Sprech- und Höreinrichtung
- 10: Ferndiagnose- und -wartungsstation
- 11: ISDN-Leitung, UMTS-Verbindung
- 12: Servicestation
- 13: Umsetzer
- 14: Mulitmediasystem
- 15: Umschalteinrichtung
- 16: Fernwartungsrechner
- 17: Wartungseinrichtung
- 18: Gateway
- 19: Sparschalter Ein
- 20: Sparschalter Aus

## Patentansprüche

1. Ferndiagnose- und -wartungseinrichtung für Druckmaschinen, die jeweils einen Leitstand (2) aufweisen, wobei die Ferndiagnose-und -wartungseinrichtung eine Ferndiagnose-und -wartungsstation (10) mit einem Fernwartungsrechner (16) und einen Video/Audio-Arbeitsplatz (7) umfasst, die über eine externe Verbindung mit einer Servicestation (12) verbindbar ist, wobei die externe Verbindung eine ISDN-Leitung (11) sein kann,
**dadurch gekennzeichnet, dass**
- die externe Verbindung auch eine UMTS-Verbindung (11) einschließt,
- die Ferndiagnose- und -wartungsstation (10) eine Umschalteinrichtung (15) zur Verbindung der Servicestation (12) mit dem Fernwartungsrechner (16), einer Wartungseinrichtung (17) und/oder einem Gateway (18) aufweist,
- das Gateway (18) über ein Druckereinetzwerk (6) mit den Leitständen (2) der Druckmaschinen (1) oder Beistellungen verbunden ist, und
- zur einzelnen oder gemeinsamen Ferndiagnose-und -wartung der Druckmaschinen oder Beistellungen über die externe Verbindung mindestens eine der mit der Servicestation (12) verbundenen ISDN-Leitungen (11) oder die UMTS-Verbindung (11) unter Zwischenschaltung der als Fernwartungsgateway fungierenden Ferndiagnose- und -wartungsstation (10) auf das Druckereinetzwerk (6) geführt ist.

2. Ferndiagnose- und -wartungseinrichtung nach Anspruch 1, **dadurch gekennzeichnet, dass** in dem Druckereinetzwerk (6) ein Audio/Video-Arbeitsplatz (7) mit einer Kamera (8) und einer Sprech- und Höreinrichtung (9) integriert ist.

3. Ferndiagnose- und -wartungseinrichtung nach Anspruch 1, **dadurch gekennzeichnet, dass** der Ferndiagnose- und -wartungsstation (10) ein Video-Multimediasystem (14) zugeordnet ist.

4. Ferndiagnose- und -wartungseinrichtung nach Anspruch 1, **dadurch gekennzeichnet, dass** die ISDN-Leitung (11) als mindestens eine einen ISDN-S₀-Anschluß aufweisende Mehrkanalleltung mit einem DSS-1- Protokoll-Kanalhandling ausgebildet ist.

5. Ferndiagnose- und -wartungseinrichtung nach Anspruch 1, **dadurch gekennzeichnet, dass** zur qualitätsgerechten Übertragung von Digitalkamerasequenzen dieselben im Format *·AVI als Datei abgespeichert, komprimiert und die erstellte Datei übertragen wird.

6. Ferndiagnose- und -wartungseinrichtung nach Anspruch 1, **dadurch gekennzeichnet, dass** die Ferndiagnose- und -wartungseinrichtung für die Funktionen Videokonferenz und Fernwartung mit einer gemeinsamen Bedienoberfläche ausgestattet ist.

7. Ferndiagnose- und -wartungseinrichtung nach Anspruch 1, **dadurch gekennzeichnet, dass** im Leitstand (2) ein Umsetzer zur Umsetzung von TCP/IP oder Netbios in mehrere gängige Betriebssysteme installiert ist.

8. Ferndiagnose- und -wartungseinrichtung nach Anspruch 4, **dadurch gekennzeichnet, dass** die Mehrkanalleitung von getrennten Kanälen zur Erhöhung der Datenübertragungsrate auf parallel geschaltete Kanäle umschaltbar ist.

## Claims

1. Remote diagnostic and maintenance equipment for printing machines, which each have a control station (2), wherein the remote diagnostic and maintenance equipment comprises a remote diagnostic and maintenance station (10) with a remote maintenance computer (16) and a video/audio work position (7) connectible by way of an external connection with a service station (12), wherein the external connection can be an ISDN line (11), **characterised in that**
- the external connection also includes a UMTS connection (11),
- the remote diagnostic and maintenance station (10) comprises a changeover device (15) for connecting the service station (12) with the remote maintenance computer (16), a maintenance device (17) and/or a gateway (18),
- the gateway (18) is connected by way of a printer network (6) with the control stations (2) of the printing machines (1) or peripherals, and
- for individual or common remote diagnosis and maintenance of the printing machines or peripherals via the external connection at least one of the ISDN lines (11), which is connected with the service station (12), or the UMTS connection (11) is led to the printer network (6) with interposition of the remote diagnostic and maintenance station (10) functioning as a remote maintenance gateway.

2. Remote diagnostic and maintenance equipment according to claim 1, **characterised in that** an audio/video work position (7) with a camera (8) and a speech and listening device (9) is integrated in the printer network (6).

3. Remote diagnostic and maintenance equipment according to claim 1, **characterised in that** a video multimedia system (14) is associated with the remote diagnostic and maintenance station (10).

4. Remote diagnostic and maintenance equipment according to claim 1, **characterised in that** the ISDN line (11) is constructed as at least one multi-channel line, which has an ISDN-S₀ terminal, with a DSS-1 protocol channel handling.

5. Remote diagnostic and maintenance equipment according to claim 1, **characterised in that** for transmission, with correct quality, of digital camera sequences the same are stored and compressed in the format *•AVI as a data file and the created data file is transmitted.

6. Remote diagnostic and maintenance equipment according to claim 1, **characterised in that** the remote diagnostic and maintenance equipment is equipped with a common control panel for the functions of video-conference and remote maintenance.

7. Remote diagnostic and maintenance equipment according to claim 1, **characterised in that** a converter for conversion of TCP/IP or Netbios into several current operating systems is installed in the control station (2).

8. Remote diagnostic and maintenance equipment according to claim 4, **characterised in that** for increase in the data transmission rate the multi-channel line can be switched over from separate channels to channels connected in parallel.

## Revendications

1. Installation de diagnostic et d'entretien à distance de machines d'impression, comportant chacune un poste de commande (2),
l'installation de diagnostic et d'entretien à distance comprenant un poste de diagnostic et d'entretien à distance (10) équipé d'un calculateur d'entretien à distance (16) et d'un emplacement de travail vidéo audio (7) reliés à la station-service (12) par une liaison externe,
la liaison externe pouvant être une ligne ISDN (11),
**caractérisée en ce que**
- la liaison externe comprend également une liaison UMTS (11),
- la station de diagnostic et d'entretien à distance (10) comporte une installation de commutation (15) pour relier la station-service (12) au calculateur d'entretien à distance (16), une installation d'entretien (17) et/ou un portail (18),
- le portail (18) est relié par un réseau d'imprimerie (6) au poste de commande (2) des machines d'impression (1) ou de position d'assistance, et
- pour l'entretien et le diagnostic à distance, séparés ou en commun des machines d'impression ou des assistances par une liaison externe, au moins l'une des lignes ISDN (11) reliée à la station-service (12) ou la liaison UMTS (11) sont reliées au groupe d'impression (6) avec interposition de la station de diagnostic et d'entretien à distance (10) comme portail d'entretien pour le réseau d'imprimerie (6).

2. Installation de diagnostic et d'entretien à distance selon la revendication 1,
**caractérisée par**
un emplacement audio-vidéo (7) équipé d'une caméra (8) et d'une installation de micro et d'écouteurs (9) dans le réseau d'imprimerie (6).

3. Installation de diagnostic et d'entretien à distance selon la revendication 1,
**caractérisée en ce que**
la station de diagnostic et d'entretien à distance (10) comporte un système multimédia vidéo (14).

4. Installation de diagnostic et d'entretien à distance selon la revendication 1,
**caractérisée en ce que**
la ligne ISDN (11) est une ligne à canaux multiples ayant au moins un branchement ISDN-S₀ avec un protocole de traitement de canal DSS-1.

5. Installation de diagnostic et d'entretien à distance selon la revendication 1,
**caractérisée en ce que**
pour une transmission de qualité des séquences de caméra numérique, celle-ci enregistre, comprime et transmet les fichiers au format *. AVI.

6. Installation de diagnostic et d'entretien à distance selon la revendication 1,
**caractérisée en ce que**
l'installation de diagnostic et d'entretien à distance est équipée d'une surface de commande commune pour des fonctions de vidéoconférence et d'entretien à distance.

7. Installation de diagnostic et d'entretien à distance selon la revendication 1,
**caractérisée en ce que**
le poste de commande (2) comporte un convertisseur pour la conversion de TCP/IP ou Netblos, en plusieurs systèmes de fonctionnement usuels.

8. Installation de diagnostic et d'entretien à distance selon la revendication 4,
**caractérisée en ce que**
la ligne à plusieurs canaux peut être commutée de plusieurs canaux séparés en canaux en parallèle pour augmenter la vitesse de transmission des données.
